# EUROPÄISCHE PATENTSCHRIFT

(11) **EP 3 304 933 B1**
(45) Veröffentlichungstag und Bekanntmachung des Hinweises auf die Patenterteilung: **19.08.2020**
(21) Anmeldenummer: 16707405.3
(22) Anmeldetag: 19.02.2016
(51) Int. Cl.: H04R 25/00, H04R 1/10

(54) **HÖRGERÄT UND OHRSTÜCK**
HEARING AID AND EARPIECE
PROTHÈSE AUDITIVE ET PIÈCE D'OREILLE

(30) Priorität: 27.05.2015 DE 102015209741
(43) Veröffentlichungstag der Anmeldung: 11.04.2018
(73) Patentinhaber: Sivantos Pte. Ltd., Singapore 539775 (SG)
(72) Erfinder: KRAL, Holger, 90766 Fürth (DE); BEYFUSS, Stefanie, 91058 Erlangen (DE); FREELS, Björn, 91054 Erlangen (DE)
(74) Vertreter: FDST Patentanwälte
(86) Internationale Anmeldenummer: PCT/EP2016/053595
(87) Internationale Veröffentlichungsnummer: WO 2016/188642

(56) Entgegenhaltungen:
- DE-A1- 19 504 478
- US-A- 2 521 414
- US-A- 5 201 007
- US-A- 5 654 530
- US-A- 5 701 348

## Beschreibung

Die Erfindung betrifft ein Ohrstück für ein Hörgerät sowie ein Hörgerät, mit einem Ohreinsatz, welcher das Ohrstück aufweist sowie ein Anschlussteil, welches mit einem Hörer verbunden ist, wobei das Ohrstück zusammengesetzt ist aus einem länglichen Adapter und einer Anzahl von Schirmen, wobei der Adapter am Anschlussteil angebracht ist und sich in einer Längsrichtung erstreckt.

Ein entsprechendes Hörgerät ist beispielsweise in der WO 2004/010734 A1 gezeigt. Dort ist an einem CIC-Hörgerät ein langgestreckter Schlauch angeschlossen, an welchem einer oder mehrere Schirme als akustische Dichtung angebracht sind. In eingesetztem Zustand liegen die Schirme an der Innenwand des Gehörgangs an und dichten diesen ab. Zwischen den Schirmen wird ein Zwischenraum ausgebildet, um Rückkopplungs- und Okklusionseffekte zu reduzieren. In einer Variante mit nur einem Schirm bildet das Gehäuse des im Gehörgang sitzenden CIC-Geräts selbst eine Dichtung.

Unter Hörgerät wird insbesondere ein Gerät zur Verstärkung von Schall verstanden. Hierzu weist ein Hörgerät eine Anzahl von Mikrofonen, eine geeignete Elekt-ronik und einen Hörer, d.h. einen Lautsprecher auf. Eine Unterscheidung verschiedener Hörgeräte erfolgt hinsichtlich der Positionierung des Hörers einerseits und der übrigen Elektronik in einem geeigneten Gehäuse am oder im Ohr des Anwenders andererseits.

Bei einem sogenannten BTE-Gerät, d.h. einem hinter-dem-Ohr-Gerät (behind the ear), wird das Gehäuse hinter dem Ohr getragen. Der Hörer ist entweder im Gehäuse angeordnet, wobei der Schall mittels eines Schallschlauchs in den Gehörgang geleitet wird, oder der Hörer wird als externer Hörer ausgebildet, über ein Kabel an das Hörgerät angeschlossen und in den Gehörgang eingesetzt. Letztere Variante wird auch als RIC, d.h. receiver in canal, bezeichnet.

Alternativ wird das Gehäuse nicht hinter dem Ohr sondern im Ohr getragen. Solch ein Hörgerät wird dann als ITE-Gerät (in the ear) oder CIC-Gerät (completely in canal) bezeichnet, je nachdem, ob zusätzlich zum Hörer auch das Gehäuse mit den übrigen Komponenten höchstens teilweise (ITE) oder komplett (CIC) im Gehörgang einsitzt.

Das Ohrstück weist üblicherweise eine Außenkontur auf, die zur Abdichtung gegen den Gehörgang dient. Das Ohrstück ist besonders bei BTE-Geräten häufig als sogenannter Schirm ausgebildet, der auch als Dome bezeichnet wird. Der Schirm ist an einem Anschlussteil befestigt, welches wiederum mit dem Hörer verbunden ist. Bei einem RIC-Gerät ist das Anschlussteil beispielsweise ein Anschlussstutzen des Hörers, bei einem außerhalb des Gehörgangs getragenen Hörer ist das Anschlussteil beispielsweise ein Schallschlauch, welcher ggf. mit einem geeigneten Verbindungsteil ausgestattet ist, zum Verbinden mit dem Schirm. Grundsätzlich sind jegliche Verbindungslösungen, die zur Verbindung des Ohrstücks mit dem Hörer bei einem RIC-Gerät geeignet sind, auch für die Verbindung eines Ohrstücks mit einem Schallschlauch bei einem BTE-Gerät mit Hörer hinter dem Ohr geeignet.

In der DE 195 04 478 A1 ist ein Gehörgangeinsatz mit einem in den äußeren Gehörgang einsetzbaren Körper mit einem Schallkanal beschrieben. Auf den Körper ist wenigstens ein ringförmigausgebildetes Dichtungs- und Halteelement aufsteckbar.

Aus der US 5,701,348 A ist ein Hörgerät zu entnehmen, welches als ein RIC-Hörgerät ausgebildet ist, bei dem also der Hörer im Gehörgang plaziert ist. Der' Hörer weißt ein Gehäuse mit umfangseitig eingearbeiteten und voneinander in Längsrichtung des Hörers beabstandete Ringnuten auf. Um diese Ringnuten ist jeweils ein Schirmelement austauschbar eingesetzt. Ein jeweiliges einstöckiges Schirmelement kann dabei auch mehrere ringförmige Schirme aufweisen.

Da der Gehörgang eines Nutzers jeweils individuell geformt ist, ist das Ohrstück üblicherweise austauschbar und es sind Ohrstücke in verschiedensten Größen und Formen verfügbar, aus welchen für einen jeweiligen Nutzer ein passendes Ohrstück ausgewählt wird. Um ein möglichst passendes und komfortables Ohrstück für jeden Nutzer bereitstellen zu können, muss dann jedoch nachteilig eine Vielzahl an verschiedenen Ohrstücken vorgehalten werden.

Vor diesem Hintergrund ist es eine Aufgabe der Erfindung, ein Hörgerät anzugeben, bei dem eine Anpassung des Ohrstücks an die individuellen Bedürfnisse eines Nutzers möglichst einfach ist. Weiterhin soll ein entsprechendes Ohrstück angegeben werden.

Die Aufgabe wird erfindungsgemäß gelöst durch ein Ohrstück mit den Merkmalen gemäß Anspruch 1 sowie durch ein Hörgerät mit einem solchen Ohrstück mit den Merkmalen gemäß Anspruch 12. Vorteilhafte Ausgestaltungen, Weiterbildungen und Varianten sind Gegenstand der Unteransprüche. Dabei gelten die Ausführungen im Zusammenhang mit dem Hörgerät sinngemäß auch für das Ohrstück und umgekehrt.

Das Hörgerät ist insbesondere als BTE-Hörgerät ausgebildet, d.h. als Hörgerät, mit einem Gehäuse, welches vom Anwender hinter dem Ohr getragen wird. Ein solches BTE-Hörgerät weist zur Schallausgabe einen Hörer auf, welcher entweder im Gehäuse untergebracht ist oder als externer Hörer im Ohr getragen wird. Das Hörgerät weist weiterhin einen Ohreinsatz auf, welcher ein Ohrstück aufweist sowie ein Anschlussteil, welches mit einem Hörer verbunden ist. Dabei ist das Ohrstück zusammengesetzt aus einem länglichen Adapter und einer Anzahl von Schirmen. Der Adapter erstreckt sich in einer Längsrichtung und ist am Anschlussteil angebracht und generell zum Verbinden mit dem Anschlussteil des Hörgeräts ausgebildet.

Das Ohrstück selbst ist modular ausgebildet und die Schirme sind auswechselbar auf den Adapter aufgesetzt, wobei der Adapter einen Kopf aufweist, mit einer rückseitigen Anlagekontur an welcher wenigstens ein Schirm anliegt.

Ein Kerngedanke der Erfindung besteht insbesondere darin, den Ohreinsatz nicht in herkömmlicher Weise als einteiligen Schirm auszubilden, sondern vielmehr einen modular aufgebauten Ohreinsatz bereitzustellen, welcher im Sinne eines Baukastenkonzepts individuell aus verschiedenen Einzelteilen zusammengesetzt wird. Der Adapter dient hierbei als Basiselement, vom welchem ausgehend weitere Elemente hinzugefügt werden, um eine bestimmte Form und/oder Funktionalität des Ohrstücks zu realisieren. Auf den Adapter werden dann mehrere Schirme je nach Bedarf aufgesetzt. Der Adapter selbst ist dabei vorteilhaft ein Standardbauteil und bei jedem Ohreinsatz unabhängig von der benötigten Form oder Funktion verwendbar. Dies ergibt sich insbesondere aus der länglichen Ausgestaltung des Adapters, d.h. dieser ist länger als breit. Dadurch sind einerseits bei Bedarf auch mehrere Schirme hintereinander auf den Adapter aufsetzbar, andererseits ist der Adapter auch hinreichend schmal, sodass dieser in jeden Gehörgang einsetzbar ist, insbesondere ohne eine abdichtende Wirkung zu erzielen, d.h. den Gehörgang zu verschließen.

Ein Vorteil der Erfindung besteht somit insbesondere darin, dass der Ohreinsatz auf besonders einfache Weise besonders umfangreich konfigurierbar ist, da lediglich ein oder mehrere geeignete Schirme auf den Adapter aufgesetzt zu werden brauchen. Die Schirme selbst müssen vorteilhaft lediglich auf den Adapter aufgeschoben oder aufgesteckt werden und benötigen daher kein spezielles Kupplungselement zur Verbindung mit dem Anschlussteil. Dadurch sind die Schirme insgesamt besonders einfach ausgebildet. Ein weiterer Vorteil besteht insbesondere darin, dass der Ohreinsatz im Falle eines Austauschens nicht komplett ausgetauscht werden muss, sondern dass der Adapter weiterverwendbar ist und lediglich der Schirm ausgewechselt wird. Dadurch wird insgesamt Material eingespart.

Die Anlagekontur bildet für den Schirm, welcher auf den Adapter aufgesetzt ist, einen Anschlag in Längsrichtung. Dadurch ist der Schirm beim Herausziehen des Ohreinsatzes aus dem Gehörgang abzugssicher und verliersicher gehalten. Hierzu ist die Anlagekontur als Anlagefläche ausgebildet, welche sich quer und vorzugsweise senkrecht zur Längsrichtung erstreckt. Sind mehrere Schirme auf den Adapter aufgesetzt, so sind die Schirme in Längsrichtung hintereinander angeordnet. Insbesondere sind die Schirme hierbei direkt hintereinander angeordnet, d.h. ein jeweiliger Schirm dient als Anlagekontur oder Anschlag für den nachfolgenden Schirm. Lediglich der vorderste Schirm liegt dann direkt an der Anlagekontur des Kopfs an.

Das Ohrstück und insbesondere der gesamte Ohreinsatz, sind vorzugsweise rotationssymmetrisch bezüglich der Längsrichtung ausgebildet. Dadurch ergibt sich im Querschnitt senkrecht zur Längsrichtung eine generell runde Querschnittskontur für den Adapter und vorzugsweise auch für den oder jeden Schirm. Ein jeweiliger Schirm ist dann ringförmig ausgebildet, mit einer zentralen Öffnung, in welcher der Adapter einsitzt. Die Öffnung ist vorzugsweise hohlzylinderförmig ausgebildet. Der Adapter und der Schirm sind dann insbesondere konzentrisch angeordnet.

Die rückseitige Anlagekontur ist zweckmäßigerweise ringförmig ausgebildet, sodass beim Herausziehen des Ohrstückes eine besonders gleichmäßige, flächige Belastung erfolgt und damit eine besonders sichere Halterung. Besonders in der rotationssymmetrischen Ausgestaltung ergibt sich die Anlagekontur dadurch, dass der Kopf einen Außendurchmesser aufweist, welcher größer ist als ein Innendurchmesser, d.h. Öffnungsdurchmesser der Öffnung des Schirms. Der Schirm stößt dann frontseitig, d.h. mit dessen Stirnseite an die Anlagekontur an, wobei unter "frontseitig" insbesondere in Richtung des Kopfes weisend verstanden wird, d.h. in eingesetztem Zustand in den Gehörgang hinein. Die Anlagekontur ist entsprechend rückseitig orientiert.

Grundsätzlich sind auch nicht-rotationssymmetrische Ausgestaltungen denkbar.

Das Anschlussstück dient der Anbindung des Ohrstücks an das übrige Hörgerät und vor allem der Anbindung an den Hörer. Entsprechend weist das Anschlussstück einen Schallkanal auf, über welchen Schall vom Hörer zum Ohreinsatz transportiert wird. Bei einem Hörgerät, bei welchem der Hörer im Ohr getragen wird, ist das Anschlussstück beispielsweise ein Anschlussstutzen am Hörer. Der Anschlussstutzen ist z.B. eine Anformung am Hörer und einstückig mit diesem ausgebildet. Bei einem Hörgerät, bei welchem der Hörer außerhalb des Gehörgangs getragen wird, ist das Anschlussstück beispielsweise ein Schallschlauch oder ein Endstück, welches endseitig am Schallschlauch angebracht, insbesondere befestigt ist. Insgesamt bildet das Anschlussstück ein Kopplungselement zur Anbindung des Ohrstücks. Gemeinsam bilden das Anschlussstück und das Ohrstück den Ohreinsatz, welcher insbesondere vollständig im Ohr getragen wird.

Der Schirm ist ein üblicherweise ein elastisches Teil, welches sich beim Einsetzen an die Form des Gehörgangs anpasst. Typischerweise ist der Schirm in etwa kuppel- oder glockenförmig ausgebildet und wird daher auch als Dome bezeichnet. Abgesehen von der Öffnung zum Aufsetzen auf den Adapter ist der Schirm in einer ersten Variante durchgängig, d.h. geschlossen ausgeführt. Alternativ weist der Schirm eine Anzahl von Lüftungs- oder Druckausgleichlöchern auf. Diese sind beispielsweise in Umfangsrichtung um die Längsrichtung und somit auch um den Adapter herum verteilt angeordnet. Allgemein ergeben sich für den Schirm eine Vielzahl an Gestaltungsmöglichkeiten, je nachdem, welche Funktion der Schirm konkret erfüllen soll. Ein besonderer Vorteil der Erfindung besteht nunmehr insbesondere darin, dass verschiedene Schirme im Sinne eines Baukastenkonzepts kombinierbar sind und dadurch auch unterschiedliche Funktionen kombinierbar sind.

Zweckmäßigerweise ist der oder jeder Schirm zur individuellen Anpassung an den Gehörgang des Nutzers austauschbar und aus einem Set an Schirmen ausgewählt. Dadurch ist das Ohrstück insgesamt optimal auf den individuell geformten Gehörgang des Nutzers abgestimmt. Beispielsweise wird ein Schirm hinsichtlich seines Außendurchmessers ausgewählt oder es wird zwischen einem offenen und einem geschlossenen Schirm gewählt oder zwischen verschiedenen Materialstärken oder Elastizitäten. Alternativ oder zusätzlich wird zwischen unterschiedlichen Materialien gewählt; dies ist insbesondere vor dem Hintergrund von individuellen Materialunverträglichkeiten vorteilhaft. Da alle Schirme austauschbar sind, ist der Adapter grundsätzlich auch alleine, d.h. schirmlos verwendbar.

In einer bevorzugten Ausgestaltung schließt sich in Längsrichtung an den Kopf ein Mittenabschnitt an, welcher bezüglich des Kopfes verjüngt ist und auf welchen der oder jeder Schirm aufgesetzt ist. Mit anderen Worten weist der Mittenabschnitt einen geringeren Außendurchmesser auf als der Kopf. Dadurch ist auf besonders einfache Weise eine geeignete Anlagekontur ausgebildet, nämlich durch Bildung einer Abstufung oder Stufe im Übergangsbereich vom Kopf zum Mittenabschnitt. Der Mittenabschnitt schließt sich dabei rückseitig an den Kopf an, d.h. vom Kopf ausgehend aus dem Gehörgang heraus.

Vorzugsweise weist der oder jeder Schirm eine Öffnung auf, wobei der Öffnungsdurchmesser höchstens einem Außendurchmesser des Mittenabschnitts entspricht. Dadurch ist sichergestellt, dass der Schirm auch durch die Anlagekontur zurückgehalten wird und beim Herausziehen nicht über diese hinüber abrutscht. Desweiteren ist insbesondere sichergestellt, dass Cerumen effektiv zurückgehalten wird und nicht durch einen Spalt zwischen Schirm und Adapter hindurch entweichen kann. Dabei ist der Außendurchmesser des Mittenabschnitts nahe der Anlagekontur gemessen und insbesondere ein minimaler Außendurchmesser.

Besonders bevorzugt ist eine Ausgestaltung, bei welcher der Öffnungsdurchmesser geringer ist als der Außendurchmesser des Mittenabschnitts, sodass der Schirm nach Art einer Presspassung besonders sicher am Adapter befestigt ist. Hierbei ist es besonders sinnvoll, den Schirm aus einem elastischen Material zu fertigen, sodass sich die Öffnung beim Aufsetzen zunächst beim Hinüberschieben über den Kopf in geeigneter Weise aufweitet und schließlich auf dem Mittenabschnitt diesen formschlüssig umgreift.

Zweckmäßigerweise weist der Adapter einen Endabschnitt auf, welcher am Anschlussteil befestigt ist. Dadurch sind der Adapter und das Anschlussteil besonders robust miteinander verbunden. Dazu weist der Endabschnitt ein geeignetes Kupplungsteil auf, welches mit einem insbesondere komplementären Kupplungsteil des Anschlussteils verbunden. Beispielsweise bilden die Kupplungsteile eine Steckverbindung mit einem Stecker und einer Buchse. Der Stecker ist beispielsweise ein sogenannter "honey dipper"-Anschluss, d.h. ein zylinderförmiger Stutzen, mit einer Mantelfläche, auf welcher umlaufend und voneinander in Längsrichtung beabstandet mehrere ringförmige Fortsätze ausgebildet sind. Die Buchse ist dann hierzu komplementär ausgebildet. Alternativ ist z.B. auch ein Kugelanschluss geeignet, welcher dann in einer Buchse mit einer entsprechend kugelförmigen Aufnahme einsitzt. Allgemein sind das Anschlussteil und der Adapter geeigneterweise formschlüssig und vorzugsweise auch auszugssicher miteinander verbunden.

Der Endabschnitt schließt sich rückseitig an den Mittenabschnitt an, sodass der Mittenabschnitt in Längsrichtung also zwischen dem Kopf und dem Endabschnitt angeordnet ist und diese beiden Abschnitte miteinander verbindet. Vorteilhafterweise weist der Endabschnitt einen größeren Außendurchmesser auf als der Mittenabschnitt, sodass der Schirm auch gegen ein ungewolltes Abrutschen über den Endabschnitt gesichert ist. Dabei muss jedoch nicht zwangsläufig auch eine Stufe mit Anlagekontur ausgebildet sein. Vielmehr nimmt der Außendurchmesser des Adapters in Längsrichtung vom Mittenabschnitt zum Endabschnitt hin in einem Übergangsbereich stetig zu.

In einer besonders bevorzugten Ausgestaltung ist der Adapter einstückig ausgebildet, d.h. einteilig und insbesondere aus lediglich einem Werkstoff gefertigt. Ein solcher Adapter ist besonders einfach und kostengünstig.

Besonders vorteilhaft ist eine Ausgestaltung, bei welcher der Adapter und der oder jeder Schirm aus dem gleichen Material, d.h. insbesondere Werkstoff gefertigt sind. Somit ist das gesamte Ohrstück aus einem einzigen Material gefertigt. Grundsätzlich ist aber auch die Verwendung unterschiedlicher Materialien für Adapter und Schirm geeignet. Ein geeignetes Material ist beispielsweise Silikon und generell ein elastisches Material.

Um eine gute Schalübertragung vom Hörer in das Ohr hinein zu gewährleisten, ist der Adapter geeigneterweise rohrartig ausgebildet und weist einen Schallkanal auf, welcher in eine Schallaustrittsöffnung im Kopf mündet. Dadurch ist beginnend am Hörer bis hin zur Schallaustrittsöffnung ein durchgängiger Hohlraum zur Schallführung ausgebildet. Der Schallkanal ist üblicherweise rund im Querschnitt und erstreckt sich über die gesamte Länge des Adapters. Der Schallkanal verläuft insbesondere in Längsrichtung und ist vorzugsweise zentral, d.h. mittig angeordnet. Der Begriff rohrförmig umfasst hierbei nicht nur runde Querschnitt, sondern auch hiervon abweichende, insbesondere ovale Querschnitte.

In einer geeigneten Ausgestaltung weist der Kopf einen Außendurchmesser im Bereich von 2 mm bis 5 mm auf. Dadurch ist sichergestellt, dass der Kopf hinreichend schmal ist und in jeden individuell geformten Gehörgang problemlos einführbar ist und dennoch eine hinreichend breite Anlagekontur ausgebildet ist. Der Außendurchmesser ist hierbei an der breitesten Stelle des Kopfes gemessen und daher ein maximaler Außendurchmesser. In radialer Richtung gemessen, d.h. im Querschnitt senkrecht zur Längsrichtung, weist die Anlagekontur vorzugsweise eine Breite im Bereich von 20 % bis 50 % des Außendurchmessers des Kopfes auf.

Aufgrund der stufenartigen Ausgestaltung entspricht der Außendurchmesser des Mittenabschnitts stirnseitig, d.h. in der Nähe des Kopfes, insbesondere der Differenz aus dem Außendurchmesser des Kopfes und der Breite der Anlagekontur. In der Ausgestaltung mit einem Endabschnitt mit einem größeren Außendurchmesser als der Mittenabschnitt, entspricht der Außendurchmesser des Endabschnitts vorzugsweise dem Außendurchmesser des Kopfes. Der Schallkanal weist geeigneterweise einen Innendurchmesser im Bereich von 0,5 mm bis 1 mm auf. Die Wandstärken der diversen Abschnitte des Adapters ergeben sich dann entsprechend.

In einer bevorzugten Ausgestaltung ist der Adapter wenigstens 4 mm und höchstens 12 mm lang, vorzugsweise höchstens 8 mm lang. Dadurch ist gewährleistet, dass der Adapter hinreichend lang ist, um auch mehrere Schirme bei Bedarf aufnehmen zu können, zugleich jedoch auch hinreichend kurz, um noch komfortabel in den üblicherweise gebogenen Gehörgang einsetzbar zu sein.

Um insbesondere ein möglichst einfaches und angenehmes Einführen zu gewährleisten, ist der Kopf stirnseitig vorteilhafterweise abgerundet ausgebildet. Dadurch wird auch ein stirnseitiges Aufstecken von Schirmen deutlich vereinfacht. Ausgehend von der Anlagekontur verjüngt sich der Kopf dann in Längsrichtung hin zur Stirnseite, d.h. zur Schallaustrittsöffnung hin. In der rotationssymmetrischen Ausgestaltung ist der Kopf dann beispielsweise halbkugel- glocken- oder kuppelförmig ausformt. Jegliche scharfen Kanten werden zweckmäßigerweise vermieden, sodass der Kopf insgesamt eine runde und insbesondere auch glatte Außenfläche aufweist.

Nachfolgend werden Ausführungsbeispiele der Erfindung anhand einer Zeichnung näher erläutert. Darin zeigen jeweils schematisch:
- Fig. 1: ein BTE-Hörgerät,
- Fig. 2: einen Ohreinsatz mit Anschlussstück und Ohrstück,
- Fig. 3: eine Variante des Ohrstücks, und
- Fig. 4: einen weiteren Ohreinsatz.

In Fig. 1 ist ein Hörgerät 2 gezeigt, welches hier ein BTE-Gerät ist. Dieses weist ein Gehäuse 4 auf, welches vom Nutzer hinter dem Ohr getragen wird. im Gehäuse 4 sind beispielsweise nicht näher dargestellte Mikrofone, Elektronik und eine Batterie untergebracht. Vorderseitig ist am Gehäuse 4 eine Zuleitung 6 angebracht, welche über das Ohr geführt wird und das Gehäuse 4 mit einem Ohreinsatz 8 verbindet, welcher in das Ohr eingesetzt wird. Das in Fig. 1 dargestellte BTE-Gerät ist als ein RIC-Gerät ausgebildet, d.h. das Hörgerät 2 weist einen Hörer 10 auf, welcher in das Ohr eingeschoben wird. In Fig. 1 ist der Hörer 10 somit ein Teil des Ohreinsatzes 8. In einer nicht gezeigten, alternativen Ausgestaltung ist der Hörer 10 im Gehäuse 4 untergebracht ist, wobei dann die Zuleitung 6 als ein Schallschlauch ausgebildet ist.

Weiterhin ist in Fig. 1 erkennbar, dass der Ohreinsatz einen Schirm 12 aufweist, welcher in eingesetztem Zustand an der Innenwand des Gehörgangs anliegt und den Gehörgang dadurch abdichtet. Der Schirm 12 ist hierzu aus einem elastischen Material gefertigt und kuppel- oder glockenförmig ausgebildet, mit einer gewölbten Außenfläche.

In Fig. 2 ist eine Ausführungsvariante eines Ohreinsatzes 8 in einer Querschnittansicht dargestellt. Der Ohreinsatz 8 ist hier durch den Hörer 10 und ein Ohrstück 14 gebildet, welches über ein Anschlussteil 16 mit dem Hörer 10 verbunden ist. Im gezeigten Ausführungsbeispiel ist das Anschlussteil 16 ein Teil des Hörers 10, nämlich ein frontseitiger Stutzen, welcher zugleich ein Kupplungselement oder einen Steckverbinder ausbildet, mittels welchem der Hörer 10 am Ohrstück 14 befestigt ist.

Wie in Fig. 2 deutlich erkennbar ist, ist das Ohrstück 14 modular, d.h. mehrteilig ausgebildet, in der gezeigten Variante zweiteilig. Ein wesentlicher Bestandteil des Ohrstücks 14 ist ein länglicher Adapter 18, welcher sich in einer Längsrichtung L erstreckt und welcher zum Verbinden mit dem Anschlussstück 16 ausgebildet ist. Dazu weist der Adapter 18 hier einen Endabschnitt 20 auf, welcher einen zum Anschlussteil 16 komplementären Steckverbinder bildet, d.h. hier eine Buchse. Stirnseitig weist der Adapter 18 einen Kopf 22 auf. Dieser ist über einen Mittenabschnitt 24 mit dem Endabschnitt 20 verbunden.

Bevorzugterweise ist der Adapter 18, wie in Fig. 2 gezeigt, einstückig ausgebildet, d.h. selbst nicht mehrteilig. Innerhalb des Adapters 18 ist ein Schallkanal 26 zur Weiterleitung des Schalls ausgebildet, welcher vom Hörer 10 erzeugt wird. Dadurch ist der Adapter 18 insgesamt rohrartig ausgebildet. Der Schallkanal 26 verläuft zentral und durchgängig innerhalb des Adapters 18 bis hin zum Kopf 22, wo der Schallkanal 26 in eine Schallaustrittsöffnung 28 mündet. Diese ist in eingesetztem Zustand ins Innere des Gehörgangs gerichtet.

Auf den Mittenabschnitt 24 ist ein Schirm 12 aufgesetzt. Dieser ist bis zum Kopf 22 vorgeschoben und stößt dort an eine Anlagekontur 30 an, welche rückseitig des Kopfes 22 durch einen stufenartigen Übergang vom Kopf 22 zum Mittenabschnitt 24 ausgebildet ist. Dazu weist der Mittenabschnitt 24 zumindest stirnseitig in der Nähe des Kopfes 22 einen Außendurchmesser A1 auf, welcher geringer ist als ein Außendurchmesser A2 des Kopfs 22. Der Schirm 12 weist selbst eine hohlzylinderförmige Öffnung 32 auf, mit einem Öffnungsdurchmesser Ö, welcher höchstens dem Außendurchmesser A1 des Mittenabschnitts 24 entspricht. Dadurch ist der Schirm 12 einerseits sicher am Adapter 18 angebracht und andererseits ist gewährleistet, dass der Schirm 12 stirnseitig an der Anlagekontur 30 anliegt und nicht über den Kopf 22 abrutschen kann.

Das Ohrstück 14 ist hier rotationssymmetrisch ausgebildet, sodass die Anlagekontur 30 entsprechend eine ringförmige Fläche ist, welche um die Längsrichtung L herumläuft und senkrecht zu dieser ausgerichtet ist.

Der Schirm 12 ist aufgrund des modularen Konzepts austauschbar und kann vom Adapter 18 wieder entfernt werden, um einen anderen Schirm 12 aufzusetzen. Außerdem ist es vorteilhaft möglich, auf den Adapter 18 mehrere Schirme 12 aufzusetzen, um das Ohrstück 14 insgesamt optimal den individuellen Bedürfnissen eines Nutzers anzupassen. Dies ist beispielhaft in Fig. 3 gezeigt. Dort ist lediglich das Ohrstück 14 dargestellt, auf dessen Adapter 18 hier zwei Schirme 12 aufgeschoben sind. Dabei sind die Schirme 12 in Längsrichtung L unmittelbar hintereinander angeordnet, d.h. der stirnseitige Schirm 12, welcher an der Anlagekontur 30 anliegt, bildet selbst eine Anlagekontur für den nachfolgenden Schirm 12.

In Fig. 4 ist ein Ohreinsatz 8 für ein Hörgerät 2 gezeigt, bei welchem der Hörer 10 im Gehäuse 4 untergebracht ist. Entsprechend ist das Anschlussstück 16 hier lediglich ein Verbindungsteil, welches an der Zuleitung 6 befestigt ist, die hier entsprechend ein Schallschlauch ist. Dieser ist wiederum an einen hier nicht gezeigten Hörer 10 angeschlossen, sodass das Anschlussstück 16 insgesamt mit dem Hörer 10 verbunden ist. Zudem ist die Steckverbindung hier nicht wie in Fig. 2 als Kugelsteckverbindung ausgebildet, sondern das Anschlussstück 16 weist einen sogenannten "honey dipper"-Anschluss auf, welcher in eine komplementäre Aufnahme des Adapters 18 eingesteckt ist.

Das in Fig. 4 gezeigte Ohrstück 14 ist noch nicht mit Schirmen 12 bestückt. Diese lassen sich jedoch leicht stirnseitig über den Kopf 22 aufschieben. Um dies zu vereinfachen ist der Kopf 22 abgerundet ausgebildet und stirnseitig verjüngt. Ein aufzusetzender Schirm 12 ist dann geeigneterweise aus einem elastischen Material hergestellt, sodass sich die Öffnung 26 beim Hinüberschieben über den Kopf 22 zunächst leicht aufweitet und dann auf dem Mittenabschnitt 24 wieder zusammenzieht, um diesen formschlüssig zu umgreifen.

Der Adapter 18 ist etwa 4 mm bis 12 mm lang, wobei der Mittenabschnitt 24 in etwa die Hälfte davon ausmacht und der Kopf 22 und der Endabschnitt 20 jeweils in etwa ein Viertel. Um das Anschlussteil 16 sicher im Adapter 18 unterzubringen ist der Endabschnitt 20 gegenüber dem Mittenabschnitt 24 dicker ausgeführt, d.h. der Endabschnitt 20 weist einen Außendurchmesser A3 auf, welcher größer ist als der Außendurchmesser A1 des Mittenabschnitts 24 und welcher hier dem Außendurchmesser A1 des Kopfs 22 entspricht. Dabei ist der Übergang zwischen Endabschnitt 20 und Mittenabschnitt 24 nicht stufenartig ausgebildet, sondern kontinuierlich, d.h. der Mittenabschnitt 24 verbreitert sich rückseitig. Der Außendurchmesser A2 des Kopfs 22 beträgt insbesondere zwischen 2 und 5mm.

### Bezugszeichenliste

- 2: Hörgerät
- 4: Gehäuse
- 6: Zuleitung
- 8: Ohreinsatz
- 10: Hörer
- 12: Schirm
- 14: Ohrstück
- 16: Anschlussteil
- 18: Adapter
- 20: Endabschnitt
- 22: Kopf
- 24: Mittenabschnitt
- 26: Schallkanal
- 28: Schallaustrittsöffnung
- 30: Anlagekontur
- 32: Öffnung

- A1: Außendurchmesser (des Mittenabschnitts)
- A2: Außendurchmesser (des Kopfs)
- A3: Außendurchmesser (des Endabschnitts)
- L: Längsrichtung
- Ö: Öffnungsdurchmesser

## Patentansprüche

1. Ohrstück (14), für ein Hörgerät (2), welches modular ausgebildet ist und welches zusammengesetzt ist aus einem länglichen Adapter (18) und einer Anzahl von Schirmen (12), wobei mehrere Schirme (12) auswechselbar auf den Adapter (18) aufgesetzt sind, und wobei der Adapter (18) zum Verbinden mit einem Anschlussteil (16) des Hörgeräts (2) ausgebildet ist, wobei,
- der Adapter (18) einen Mittenabschnitt (24) sowie einen Kopf (22) aufweist, wobei sich in Längsrichtung (L) an den Mittenabschnitt (24) der Kopf (22) anschließt und der Mittenabschnitt (24) bezüglich des Kopfes (22) verjüngt ist,
**dadurch gekennzeichnet,**
- **dass** die mehreren Schirme (12) auswechselbar auf den Mittenabschnitt (24) individuell aufgesetzt sind, wobei der Kopf (22) eine rückseitige Anlagekontur (30) aufweist, an welcher einer der Schirme (12) anliegt,
- **dass** ein weiterer Schirm (12) an dem besagten Schirm (12) anliegt, der an der rückseitigen Anlagekontur (30) anliegt.

2. Ohrstück (14) nach dem vorhergehenden Anspruch,
**dadurch gekennzeichnet,**
**dass** jeder Schirm (12) austauschbar ist und aus einem Set an Schirmen (12) ausgewählt ist, zur individuellen Anpassung an den Gehörgang des Nutzers.

3. Ohrstück (14) nach dem vorhergehenden Anspruch,
**dadurch gekennzeichnet,**
**dass** jeder Schirm (12) eine Öffnung (32) aufweist, mit einem Öffnungsdurchmesser (Ö), welcher höchstens einem Außendurchmesser (A1) des Mittenabschnitts (24) entspricht.

4. Ohrstück (14) nach einem der vorhergehenden Ansprüche,
**dadurch gekennzeichnet,**
**dass** der Adapter (18) einen Endabschnitt (20) aufweist, welcher am Anschlussteil (16) befestigt ist.

5. Ohrstück (14) nach dem vorhergehenden Anspruch,
**dadurch gekennzeichnet,**
**dass** der Mittenabschnitt (24) einen Übergang zwischen dem Kopf (22) und dem Endabschnitt (20) definiert, wobei der Übergang kontinuierlich ausgebildet ist.

6. Ohrstück (14) nach einem der vorhergehenden Ansprüche,
**dadurch gekennzeichnet,**
**dass** der Adapter (18) einstückig ausgebildet ist.

7. Ohrstück (14) nach einem der vorhergehenden Ansprüche,
**dadurch gekennzeichnet,**
**dass** der Adapter (18) und jeder Schirm (12) aus dem gleichen Material gefertigt sind.

8. Ohrstück (14) nach einem der vorhergehenden Ansprüche,
**dadurch gekennzeichnet,**
**dass** der Adapter (18) rohrartig ausgebildet ist und einen Schallkanal (26) aufweist, welcher in eine Schallaustrittsöffnung (28) im Kopf (22) mündet.

9. Ohrstück (14) nach einem der vorhergehenden Ansprüche,
**dadurch gekennzeichnet,**
**dass** der Kopf (22) einen Außendurchmesser (A2) im Bereich von 2 mm bis 5 mm aufweist.

10. Ohrstück (14) nach einem der vorhergehenden Ansprüche,
**dadurch gekennzeichnet,**
**dass** der Adapter (18) wenigstens 4 mm lang ist und höchstens 12 mm, vorzugsweise höchstens 8 mm.

11. Ohrstück (14) nach einem der vorhergehenden Ansprüche,
**dadurch gekennzeichnet,**
**dass** der Kopf (22) stirnseitig abgerundet ausgebildet ist.

12. Hörgerät (2), insbesondere BTE-Hörgerät, mit einem Ohreinsatz (8), welcher ein Ohrstück (14) nach einem der vorhergehenden Ansprüche aufweist sowie mit einem Anschlussteil (16), welches mit einem Hörer (10) verbunden ist.

## Claims

1. Earpiece (14), for a hearing aid (2), which is of modular construction and which is composed of an elongate adapter (18) and a number of shields (12), wherein a plurality of shields (12) are exchangeably fitted onto the adapter (18), and wherein the adapter (18) is designed for connection to an attachment part (16) of the hearing aid (2), wherein,
- the adapter (18) has a central portion (24) and a head (22), the head (22) adjoining the central portion (24) in the longitudinal direction (L) and the central portion (24) being tapered relative to said head (22),
**characterized in**
- **that** the plurality of shields (12) are exchangeably fitted on the central portion (24) individually, the head (22) having a rear abutment contour (30) against which one of the shields (12) bears,
- **that** a further shield (12) bears against said shield (12), which bears against the rear abutment contour (30).

2. Earpiece (14) according to the preceding claim,
**characterized in**
**that** each shield (12) is exchangeably and is selected from a set of shields (12) for individual adaptation to the auditory canal of the user.

3. Earpiece (14) according to the previous claim,
**characterized in**
**that** each shield (12) has an opening (32) with an opening diameter (Ö) corresponding at most to an external diameter (A1) of the central section (24).

4. Earpiece (14) according to one of the preceding claims,
**characterized in**
**that** the adapter (18) has an end portion (20) secured to the attachment part (16).

5. Earpiece (14) according to the preceding claim,
**characterized in**
**that** the central portion (24) defines a transition between the head (22) and the end portion (20), said transition being formed continuously.

6. Earpiece (14) according to one of the preceding claims,
**characterized in**
**that** the adapter (18) is formed in one piece.

7. Earpiece (14) according to one of the preceding claims,
**characterized in**
**that** the adapter (18) and each shield (12) are made of the same material.

8. Earpiece (14) according to one of the preceding claims,
**characterized in**
**that** the adapter (18) is tubular and has a sound channel (26) which opens into a sound outlet opening (28) in the head (22).

9. Earpiece (14) according to one of the preceding claims,
**characterized in**
**that** the head (22) has an external diameter (A2) in a range from 2 mm to 5 mm.

10. Earpiece (14) according to one of the preceding claims,
**characterized in**
**that** the adapter (18) is at least 4 mm and at most 12 mm long, preferably at most 8 mm.

11. Earpiece (14) according to one of the preceding claims,
**characterized in**
**that** the head (22) has a rounded front end.

12. Hearing aid (2), in particular BTE hearing aid, with an ear insert (8), which comprises an earpiece (14) according to one of the preceding claims, and with an attachment part (16), which is connected to a receiver (10).

## Revendications

1. Écouteur (14), pour une aide auditive (2), qui est de conception modulaire et qui est composé d'un adaptateur allongé (18) et d'un nombre d'écrans (12), dans lequel une pluralité d'écrans (12) est montée de manière interchangeable sur l'adaptateur (18), et dans lequel l'adaptateur (18) est conçu pour être connecté à une partie de connexion (16) de l'aide auditive (2), dans lequel,
- l'adaptateur (18) comporte une partie centrale (24) et une tête (22), la tête (22) se raccordant à la partie centrale (24) dans la direction longitudinale (L) et la partie centrale (24) étant effilée par rapport à la tête (22),
**caractérisé en ce**
- **que** la pluralité d'écrans (12) est montée individuellement de manière interchangeable sur la partie centrale (24), la tête (22) ayant un contour de contact arrière (30) contre lequel l'un des écrans (12) repose,
- **qu'**un autre écran (12) repose sur ledit écran (12), qui repose sur le contour de contact (30) de la face arrière.

2. Écouteur (14) selon la revendication précédente,
**caractérisé en ce**
**que** chaque écran (12) est interchangeable et est choisi parmi un ensemble d'écrans (12) pour une adaptation individuelle au canal auditif de l'utilisateur.

3. Écouteur (14) selon la revendication précédente,
**caractérisé en ce**
**que** chaque écran (12) comporte une ouverture (32) dont le diamètre (Ö)v correspond au maximum à un diamètre extérieur (A1) de la partie centrale (24).

4. Écouteur (14) selon l'une des revendications précédentes,
**caractérisé en ce**
**que** l'adaptateur (18) comporte une partie d'extrémité (20) qui est fixée à la partie de connexion (16).

5. Écouteur (14) selon la revendication précédente,
**caractérisé en ce**
**que** la partie centrale (24) définit une transition entre la tête (22) et la partie d'extrémité (20), la transition étant de configuration continue.

6. Écouteur (14) selon l'une des revendications précédentes,
**caractérisé en ce**
**que** l'adaptateur (18) est formé d'une seule pièce.

7. Écouteur (14) selon l'une des revendications précédentes,
**caractérisé en ce**
**que** l'adaptateur (18) et chaque écran (12) sont fabriqués dans le même matériau.

8. Écouteur (14) selon l'une des revendications précédentes,
**caractérisé en ce**
**que** l'adaptateur (18) est de conception tubulaire et comprend un canal sonore (26) qui s'ouvre sur une ouverture de sortie sonore (28) dans la tête (22).

9. Écouteur (14) selon l'une des revendications précédentes,
**caractérisé en ce**
**que** la tête (22) a un diamètre extérieur (A2) compris entre 2 mm et 5 mm.

10. Écouteur (14) selon l'une des revendications précédentes,
**caractérisé en ce**
**que** l'adaptateur (18) a une longueur minimale de 4 mm et au maximum de 12 mm, de préférence au maximum de 8 mm.

11. Écouteur (14) selon l'une des revendications précédentes,
**caractérisé en ce**
**que** la tête (22) est arrondie sur la face frontale.

12. Aide auditive (2), en particulier aide auditive contour d'oreille, avec un insert d'oreille (8), qui comporte un écouteur (14) selon l'une des revendications précédentes, et avec une partie de connexion (16), qui est reliée à un récepteur (10).
